# DEMANDE DE BREVET EUROPEEN

(11) **EP 1 650 742 A1**
(43) Date de publication de la demande: **26.04.2006**
(21) Numéro de dépôt: 05291941.2
(22) Date de dépôt: 20.09.2005
(51) Int. Cl.: G10D 7/10

(54) **Trombone a bras decale**

(30) Priorité: 22.10.2004 FR 0411259
(71) Demandeur: Hulot, Pierre Marie Justin Marcel, 62350 Busnes St. Venant (FR)
(72) Inventeur: Hulot, Pierre Marie Justin Marcel, 62350 Busnes St. Venant (FR)
(74) Mandataire: Eidelsberg, Olivier Nathan

(57) **Abrégé**

Comme dans ce trombone le pavillon (9) est entre le côté pavillon (3) de la coulisse et un tronçon (8) du bras, ce trombone est moins fatiguant à tenir.

## Description

Un trombone comprend une coulisse ayant un côté embouchure et un côté pavillon. Chaque côté de la coulisse est constitué de deux tubes, un tube extérieur coulissant sur le tube intérieur. Le tube intérieur du côté pavillon de la coulisse est emmanché de façon fixe dans une extrémité d'un bras tubulaire dont l'autre extrémité communique avec un pavillon unique par l'intermédiaire d'une potence. Les deux tubes extérieurs sont reliés par une barrette de manoeuvre. Les deux tubes intérieurs sont reliés par une barrette de préhension, par laquelle le musicien tient l'instrument de la main gauche lorsqu'il est droitier, tandis que de la main droite il fait coulisser les tubes extérieurs de la coulisse en manoeuvrant la barrette de manoeuvre.

L'expérience montre que tenir un trombone fatigue à la longue le poignet gauche. Certains musiciens se plaignent ainsi d'une tendinite due à cet effort prolongé.

L'invention remédie à cet inconvénient.

Suivant l'invention le trombone, comprenant une coulisse dont le tube intérieur fixe du côté pavillon est emmanché dans une extrémité d'un bras tubulaire dont l'autre extrémité communique avec un pavillon unique, est caractérisé en ce que le bras coupe le pavillon en vue en projection, lorsque l'on regarde le trombone perpendiculairement au plan défini par une partie du bras et par l'axe longitudinal du côté pavillon de la coulisse.

On a compris maintenant que ce qui fatigue le poignet gauche est que l'instrument a tendance à tourner par rapport à l'axe longitudinal du côté pavillon de la coulisse. En plaçant un premier tronçon du bras de l'autre côté que le pavillon par rapport au côté pavillon de la coulisse, on équilibre mieux le trombone qui a moins tendance à tourner de soi-même autour de l'axe du côté pavillon de la coulisse.

Si le premier tronçon ne forme pas un plan avec le côté coulisse de la coulisse, le plan mentionné ci-dessus à prendre en compte est celui passant par le côté pavillon de la coulisse et par un point du bras, notamment par un point du premier tronçon. La direction dans laquelle on regarde est le plus souvent celle dans laquelle l'étendue du bras, perpendiculairement au côté pavillon de la coulisse, est la plus grande.

Pour faire en sorte que, lorsque le musicien joue du trombone, l'axe longitudinal du pavillon soit dirigé davantage vers le haut, il vaut mieux que l'axe longitudinal du pavillon et l'axe longitudinal du côté pavillon de la coulisse (ou leur projection dans le plan mentionné ci-dessus) fassent un angle compris entre 8 et 16° et de préférence entre 11 et 13°.

On simplifie la fabrication du trombone lorsqu'un deuxième tronçon du bras se trouvant du côté du pavillon de la coulisse est dans le prolongement du côté pavillon de la coulisse.

Au dessin annexé donné uniquement à titre d'exemple :

la Figure 1 est une vue en perspective d'un trombone suivant l'invention ; et

la Figure 2 en est une vue en regardant perpendiculairement au plan du bras.

Le trombone comprend une coulisse ayant un côté 1 embouchure terminé par une embouchure 2 dans laquelle souffle le tromboniste et un côté pavillon 3 de coulisse. Les tubes extérieurs mobiles des côtés 1 et 3 de coulisse sont reliés par une barrette 4 de manoeuvre. Les tubes intérieurs fixes des côtés 1 et 3 de coulisse sont reliés par une barrette 5 de préhension, par laquelle le tromboniste tient le trombone de la main gauche, s'il est droitier.

Le tube intérieur du côté pavillon 3 de la coulisse est emmanché de façon fixe par un emmanchement conique 6 dans une première extrémité d'un deuxième tronçon 7 d'un bras tubulaire dont un premier tronçon 8 communique avec un pavillon 9 par l'intermédiaire d'une potence 10. Les tronçons 7 et 8 du bras sont reliés par un coude 11 à double point d'inflexion en sorte que le pavillon 9 et notamment son axe PP' longitudinal est, dans la vue de la Figure 2 entre le premier tronçon 8 et le côté pavillon 3 de la coulisse. En projection la trace de l'axe PP' est coupée par la trace du bras. Le bras 7, 8 tubulaire s'étend dans un même plan.

L'axe PP' longitudinal du pavillon 9 et l'axe CC' longitudinal du côté pavillon 3 de la coulisse font un angle a de 12°. Le tronçon 7 est dans le prolongement du côté pavillon 3 de la coulisse.

## Revendications

1. Trombone comprenant une coulisse dont le tube intérieur fixe du côté pavillon (3) est emmanché dans une extrémité d'un bras tubulaire dont l'autre extrémité communique avec un pavillon unique (9), **caractérisé en ce que** le bras coupe le pavillon (9) en projection lorsque l'on regarde le trombone perpendiculairement au plan défini par une partie du bras et par l'axe (CC') longitudinal du côté pavillon (3) de la coulisse.

2. Trombone suivant la revendication 1, **caractérisé en ce que** l'axe (PP') longitudinal du pavillon (9) et l'axe (CC') longitudinal du côté pavillon (3) de la coulisse font un angle compris entre 8 et 16°.

3. Trombone suivant la revendication 2, **caractérisé en ce que** l'angle est compris entre 11 et 13°.

4. Trombone suivant l'une des revendications précédentes, **caractérisé par** un deuxième tronçon (7) du bras, qui est dans le prolongement du côté pavillon (3) de la coulisse.

5. Trombone suivant l'une des revendications précédentes, **caractérisé en ce que** le bras s'étend dans un plan.
